# EUROPÄISCHE PATENTANMELDUNG

(11) **EP 0 487 983 A1**
(43) Veröffentlichungstag der Anmeldung: **03.06.1992**
(21) Anmeldenummer: 91119413.2
(22) Anmeldetag: 14.11.1991
(51) Int. Cl.: B26D 7/26, B26F 1/44, B41B 1/18

(54) **Schliessrahmen**

(30) Priorität: 28.11.1990 DE 9016176 U
(71) Anmelder: DRÖSSERT MASCHINENBAU GmbH, D-40878 Ratingen 1 (DE)
(72) Erfinder: Schmidt, Dieter, W-4030 Ratingen 1 (DE)
(74) Vertreter: COHAUSZ HASE DAWIDOWICZ & PARTNER

(57) **Zusammenfassung**

Die Erfindung betrifft einen Schließrahmen (1) für eine Maschine wie einen Stanztiegel, Flachbettstanze, Druckmaschine, mit einem im Rechteck laufenden Rahmenprofil aus zwei waagerechten (2a,2b) und zwei senkrechten (3a,3b) Profilen, wobei zum Festlegen des festzulegenden Teils, insbesondere der Schneidplatte (Bandstahlschnitt) zwei waagerechte Querstäbe (10,11) seitlich geführt und auf und ab beweglich sind, wobei die Querstäbe (10,11) mit beiden Enden auf senkrechten Spindeln (4a,4b) geführt sind, und die oberen Enden der Spindeln kleine Kegelräder (5a,5b) tragen, in die kleine Kegelräder einer waagerechten Antriebswelle (7) eingreifen.

## Beschreibung

Die Erfindung betrifft einen Schließrahmen für eine Maschine wie einen Stanztiegel, eine Flachbettstanze, eine Druckmaschine, mit einem im Rechteck laufenden Rahmenprofil aus zwei waagerechten und zwei senkrechten Profilen, wobei zum Festlegen des festzulegenden Teils, insbesondere der Schneidplatte (Bandstahlschnitt) zwei waagerechte Querstäbe seitlich geführt und auf und ab beweglich sind.

Es sind Stanztiegel bekannt, durch die Kartonagen gestanzt und geprägt werden. Die Kartonage wird auf eine Schwinge gelegt, die diese gegen eine Schneidplatte (Bandstahlschnitt) drückt. Diese Schneidplatte muß im Rahmen durch Zwischenteile mittig befestigt werden. Das Einlegen dieser Zwischenteile und das Festklemmen der Schneidplatte mit Schließwerkzeugen ist ein erheblicher Arbeitsaufwand, zumal hierzu der Rahmen aus der Maschine herausgenommen werden muß. Großformatige Schließrahmen sind so schwer, daß sie nur mit Hilfe eines Kranes aus der Maschine genommen werden können.

Aufgabe der Erfindung ist es, einen Schließrahmen der eingangs genannten Art so zu verbessern, daß das festzulegende Teil schnell und einfach befestigbar ist, ohne den Schließrahmen aus der Maschine herausnehmen zu müssen, wobei der Schließrahmen in seinen Außenabmessungen so klein bleibt, daß er weiterhin in der Maschine einsetzbar ist, ohne vorzustehen.

Diese Aufgabe wird erfindungsgemäß dadurch gelöst, daß die Querstäbe mit beiden Enden auf senkrechten Spindeln geführt sind, und daß die oberen Enden der Spindeln kleine Kegelräder tragen, in die kleine Kegelräder einer waagerechten Anstriebswelle eingreifen.

Ein solcher Schließrahmen kann stets in der Maschine verbleiben und wird dort von Hand in der Weise betätigt, daß durch Drehen der Antriebswelle und damit durch Drehen der beiden senkrechten Spindeln die Querstäbe auf- und abgefahren werden, wobei durch ein Zusammenfahren beider Querstäbe das festzulegende Teil immer mittig in der waagerechten Achse zentriert und festgeklemmt wird. Das festzulegende Teil braucht nur noch auf den unteren Querstab gestellt zu werden und durch Drehen der Antriebswelle, insbesondere über eine seitliche Kurbel, wird das festzulegende Teil mittig sicher befestigt.

Um sicherzustellen, daß bei einem Herauffahren des unteren Querstabes der obere Querstab herunterfährt, wird vorgeschlagen, daß die untere Hälfte jeder Spindel ein entgegengesetztes Gewinde aufweist als die obere Hälfte.

Besonders vorteilhaft ist es, daß aufgrund der sehr kleinen Kegelräder diese über die Außenabmessungen des Rahmens nicht hinausstehen und damit der Rahmen so klein baut, daß er ohne Änderungen der Innenabmessungen der Maschine verwendet werden kann. Deshalb wird auch vorgeschlagen, daß die Spindeln und die Antriebswelle sich innerhalb der Ebene des Rahmens befinden.

Von Vorteil ist es auch, daß an einem Ende der Antriebswelle eine Handbetätigung (Kurbel) lösbar befestigt ist.

Mit genau dosierter Übersetzungskraft erfolgt die Festklemmung des festzulegenden Teiles. Eine Arretierung erübrigt sich, weil die Feingewinde der Spindeln zu den Gewindebohrungen der Streben wie 4-fache Verschraubungen wirken mit entsprechender Selbsthemmung. Durch die sehr flache platzsparende Ausführung werden die Sicherheitseinrichtungen nicht beeinträchtigt. Jedes festzulegende Teil wird immer automatisch mittig zentriert eingespannt. Stege und Schließwerkzeuge entfallen völlig. Sie können somit auch nicht herausfallen und Beschädigungen beim Stanzvorgang verursachen.

Besonders vorteilhaft ist es, wenn die Unterseite des oberen Querstabes in der Weise geneigt ist, daß die vordere Kante der Unterseite tiefer liegt als die hintere Kante. Gleichzeitig sollte aber auch die Oberseite des unteren Querstabes in der Weise geneigt sein, daß die vordere Kante der Oberseite höher liegt als die hintere Kante. Durch diese beiden Fasen wird das festzulegende Teil sicher gehalten und nach hinten gleichmäßig gegen das Zurichteblech gedrückt. Ein Herausfallen des festzulegenden Teiles ist nicht möglich, da durch die Fasen der Querstäbe des festzulegenden Teiles sicher festgehalten wird.

Der obere Querstab hat mittig eine Kennzeichnung, insbesondere eine senkrechte Kerbe zur Mittenerkennung, die mit einer Kennzeichnung des festzulegenden Teils übereinstimmt. Das festzulegende Teil wird immer automatisch mittig zur waagerechten Achse eingespannt. Dies ist wichtig, weil die Schwinge eine mittige Achse hat, an deren Enden die zwei Zugarme ziehen. Durch die mittige Anordnung des festzulegenden Teiles kann vollflächig gearbeitet, insbesondere gestanzt werden. Es verhindert, daß oben oder unten nur eine Kante des Werkzeugs, insbesondere des Schneidmessers anschlagen wird.

Ein Ausführungsbeispiel der Erfindung ist in den Zeichnungen anhand eines Stanztiegels dargestellt und wird im folgenden näher beschrieben. Es zeigen
- Figur 1:: Eine Vorderansicht des Schließrahmens und
- Figur 2:: den Ausschnitt A in Figur 1 in vergrößertem Maßstab.

Der Schließrahmen 1 weist ein im Rechteck umlaufendes Rahmenprofil aus zwei waagerechten 2a, 2b und zwei senkrechten Profilen 3a, 3b aus Stabstahl auf. An den Innenseiten der senkrechten Profile 3a, 3b ist jeweils eine Spindel 4a, 4b senkrecht und damit parallel gelagert, die jeweils so nah wie möglich am benachbarten senkrechten Profil liegt. Die Spindeln 4a, 4b sind durch das obere waagerechte Profil 2a hindurchgeführt und ragen über dieses Profil 2a nach oben hinaus. Die oberen Enden tragen kleine Kegelräder 5a, 5b, deren Achsen senkrecht sind. In diese Kegelräder greifen weitere zwei Kegelräder 6a, 6b ein, die auf einer waagerechten Antriebswelle 7 befestigt sind, die oberhalb des Profils 2a parallel zu diesem liegt und durch eine abnehmbare Handkurbel antreibbar ist, die seitlich des Schließrahmens auf die Welle 7 gesteckt wird. Die Welle 7 ist in drei Lagerböcke 9a, 9b, 9c drehbar gelagert, die auf der Oberseite des Profils 2a befestigt sind.

Der Durchmesser der vier Kegelräder 5a, 6a, 5b, 6b ist nicht oder nur wenig größer als die Breite der Rahmenprofile 3a, 3b, 2a, 2b, bzw. als die Tiefe des Schließrahmens.

Zwischen den Profilen 2a, 2b sind innerhalb des Schließrahmens 1 zwei waagerechte Querstäbe 10, 11 auf und ab verschieblich gelagert, wobei die Enden der Querstäbe 10, 11 Gewindebohrungen besitzen, mit denen die Querstäbe auf den Spindeln 4a, 4b gelagert sind. Die obere Hälfte jeder Spindel weist ein Gewinde auf, das entgegengesetzt ist des Gewindes der unteren Hälfte. So kann z.B. jede obere Hälfte ein Linksgewinde besitzen und jede untere Hälfte ein Rechtsgewinde. Hierdurch wird beim Drehen der Antriebswelle 7 erreicht, daß bei gleichsinnigem Drehen beider Spindeln der obere Querstab 10 nach unten fährt und der untere nach oben, bzw. umgekehrt. Da das erste Kegelradgetriebe 5a, 6a die gleiche Übersetzung besitzt, wie das zweite Kegelradgetriebe 5b, 6b, werden beide Spindeln stets mit derselben Drehzahl angetrieben.

Die Unterseite 10b des Querstabes 10 ist nicht waagerecht, sondern steigt an von der vorderen Kante zur hinteren Kante und die Oberseite 11b des Querstabes 11 fällt nach hinten hin ab, so daß beide Querstäbe 10, 11 Fasen bilden, durch die eine zwischen die Querstäbe gelegtes festzulegendes Teil, insbesondere eine Schneidplatte (Bandstahlschnitt) sicher gehalten und nach hinten gegen das Zurichteblech, bzw. die Amboßplatte gedrückt wird.

Die Unterseite 10b des oberen Querstabes 10 ist größtenteils flach im rechten Winkel zu den senkrechten Flächen. Die vordere Kante der Unterseite liegt tiefer und flieht nach oben im spitzen Winkel bis zur Erreichung der flachen Fläche. Der untere Querstab ist entsprechend umgekehrt geformt. Der Vorteil ist, daß das festzulegende Teil, insbesondere der Bandstahlschnitt nicht nach vorn - bei der Flachbettstanze nicht nach unten - herausfallen kann. Das festzulegende Teil (Bandstahlschnitt) wird aber zur Amboßplate gedrückt.

## Patentansprüche

1. Schließrahmen für eine Maschine wie einen Stanztiegel, Flachbettstanze, Druckmaschine, mit einem im Rechteck laufenden Rahmenprofil aus zwei waagerechten und zwei senkrechten Profilen, wobei zum Festlegen des festzulegenden Teils, insbesondere einer Schneidplatte zwei waagerechte Querstäbe seitlich geführt und auf und ab beweglich sind, **dadurch gekennzeichnet,** daß
- die Querstäbe (10,11) mit beiden Enden auf senkrechten Spindeln (4a,4b) geführt sind, und
- daß die oberen Enden der Spindeln (4a,4b) kleine Kegelräder (5a,5b) tragen, in die kleine Kegelräder einer waagerechten Antriebswelle (7) eingreifen.

2. Schließrahmen nach Anspruch 1, **dadurch gekennzeichnet,** daß der Durchmesser der Kegelräder (5a,5b,6a,6b) kleiner, gleich oder nur wenig größer ist als die Tiefe des Rahmens.

3. Schließrahmen nach Anspruch 1 oder 2, **dadurch gekennzeichnet,** daß die untere Hälfte jeder Spindel (4a,4b) ein entgegengesetztes Gewinde aufweist als die obere Hälfte.

4. Schließrahmen nach einem der vorherigen Ansprüche, **dadurch gekennzeichnet,** daß die Spindeln (4a,4b) und die Antriebswelle (7) sich innerhalb der Ebene des Rahmens (1) befinden.

5. Schließrahmen nach einem der vorherigen Ansprüche, **dadurch gekennzeichnet,** daß an einem Ende der Antriebswelle (7) eine Handbetätigung (8) lösbar befestigt ist, die seitlich über den Rahmen hinaussteht.

6. Schließrahmen nach einem der vorherigen Ansprüche, **dadurch gekennzeichnet,** daß die Unterseite (10b) des oberen Querstabes (10) in der Weise geneigt ist, daß die vordere Kante der Unterseite (10b) tiefer liegt als die hintere Kante.

7. Schließrahmen nach einem der vorherigen Ansprüche, **dadurch gekennzeichnet,** daß die Oberseite (11b) des unteren Querstabes (11) in der Weise geneigt ist, daß die vordere Kante der Oberseite (11b) höher liegt als die hintere Kante.

8. Schließrahmen nach einem der vorherigen Ansprüche, **dadurch gekennzeichnet,** daß der obere Querstab mittig (10c) eine Kennzeichnung, insbesondere eine senkrechte Kerbe zur Mittenerkennung hat, die mit einer Kennzeichnung des festzulegenden Teils übereinstimmt.
